# EUROPÄISCHE PATENTSCHRIFT

(11) **EP 0 462 925 B1**
(45) Veröffentlichungstag und Bekanntmachung des Hinweises auf die Patenterteilung: **01.03.1995**
(21) Anmeldenummer: 91810384.7
(22) Anmeldetag: 21.05.1991
(51) Int. Cl.: A45D 40/06

(54) **Spender für stiftförmiges Gut, beispielsweise ein Deodorant**
Dispenser for a sticklike product, for example a deodorant
Distributeur pour un produit en forme de stick, par exemple un déodorant

(30) Priorität: 19.06.1990 CH 2039/90
(43) Veröffentlichungstag der Anmeldung: 27.12.1991
(73) Patentinhaber: LIR FRANCE, F-94550 Chevilly-Larue (FR)
(72) Erfinder: Naumann, Wilhelm Karl, W-7560 Gaggenau (DE); Sutter, Bernard Alfred, F-68220 Hésingue (FR); Kellenberger, Guido, CH-8268 Mannenbach (CH)
(74) Vertreter: Eder, Carl E.

(56) Entgegenhaltungen:
- EP-A- 0 256 923
- FR-A- 2 350 278
- US-A- 2 818 167
- US-A- 4 702 399

## Beschreibung

Die Erfindung betrifft einen Spender zum Spenden eines Gutes gemäss dem Oberbegriff des Anspruchs 1. Der Spender dient insbesondere zum Spenden eines stiftförmigen, mindestens halbfesten, d.h. halbfesten oder festen Gutes. Eventuell kann der Spender auch zum Spenden eines pastösen Gutes dienen. Das Gut besteht zum Beispiel aus einem Körperpflegemittel, beispielsweise einem Deodorant. Die üblichen Deodorants und auch gewisse andere Körperpflegemittel bestehen zumindest zum Teil aus leicht flüchtigen Substanzen.

Ein aus der US-A-2 818 167 bekannter Spender zum Spenden eines stiftförmigen Gutes besitzt eine Hülse, deren Mantel an einem Ende mit einer Endwand zusammenhängt und am anderen Ende mit einem Aussengewinde versehen sowie mit einem aufgeschraubten, wegnehmbaren Deckel verschlossen ist. Eine scheibenförmige, im Deckel angeordnete Dichtung dichtet den Deckel gegen den deckelseitigen Rand der Hülse ab. Der Spender besitzt ferner einen verschiebbar in der Hülse geführten Halter, der durch ein drehbares Verstellorgan verschiebbar ist.

Die Mäntel der Hülse und des Deckels dieses bekannten Spenders sind im Querschnitt kreisförmig. Aus ästhetischen Gründen wäre es jedoch oft erwünscht, andere Querschnittsformen vorzusehen. Da der Deckel dann nicht mehr mit der Hülse verschraubbar ist, lässt sich jedoch bei nicht zur Hülsenachse rotationssymmetrischen Mänteln auch kaum eine axiale Druckraft zwischen dem Deckel und der Hülse erzeugen, die ausreicht, um den Deckel mit einer ebenen, zwischen ihm und dem Rand der Hülse angeordneten, scheibenförmigen Dichtung gut gegen die Hülse abzudichten. Zudem kann die Dichtung bei von der Hülse enferntem Deckel möglicherweise aus diesem herausfallen.

Ein aus der EP-A-0 256 923 bekannter Spender zum Spenden einer Hautcreme besitzt eine im Querschnitt kreisförmige Hülse und einen inneren, an dieser angeklipsten Deckel, an dem eine an den Innenfläche der Hülse anliegende Dichtungslippe angeformt ist. Der innere Deckel ist im Zentrum mit einem Auslassloch versehen und bleibt während der Abgabe von Creme an der Hülse befestigt. Der Spender besitzt ferner einen auf ein Gewinde der Hülse aufgeschraubten äusseren Deckel mit einem Zapfen, der in das Auslassloch des Deckels hineinragt und dieses abschliesst. Die Hülse enthält einen mittels eines Stössels verschiebbaren Kolben oder Halter und zwischen diesem und dem inneren Deckel gespeicherte Hautcreme. Bei der Benutzung des Spenders kann man den äusseren Deckel vorübergehend von der Hülse abschrauben, den Kolben durch einen Druck auf dem Stössel verschieben und Hautcreme durch das Auslassloch des inneren Deckels hindurch aus der Hülse herausdrücken.

Dieser bekannte Spender hat also in axialer Ansicht ebenfalls einen kreisförmigen Umriss. Ferner ist der bekannte Spender auch nicht zum Spenden eines relativ festen, stiftförmigen Gutes, wie eines Deodorants, geeignet, weil ein solches Gut nicht durch das im Vergleich zum Innendurchmesser der Hülse kleine Auslassloch des beim Spenden auf der Hülse verbleibenden inneren Deckels hindurch gedrückt werden könnte. Zudem schliesst der aufgeschraubte, äussere Deckel die Hülse kaum genügend dicht ab, um das Entweichen eines leichtflüchtigen Gutes, wie eines Deodorants, zu verhindern.

Bei anderen bekannten Spendern haben die Hülse und ein diese an einem Ende abschliessender, wegnehmbarer Deckel je einen zur Achse der Hülse nicht-rotationssymmetrischen, nämlich im allgemeinen ovalen Mantel. Der Mantel der Hülse hat bei seinem deckelseitigen Ende einen etwas dünneren, ovalzylindrischen Hals und bei dessen Verbindung mit dem restlichen Teil des Mantels auf seiner Aussenseite eine Schulterfläche. Bei verschlossenem Behälter ist der Deckel auf den Hals der Hülse aufgesteckt und steht mit dem freien Rand seines Mantels an der genannten Schulterfläche an. In der Hülse ist ein Halter zum Halten und Herausschieben des Gutes aus der deckelseitigen Mündung der Hülse verschiebbar angeordnet. Der Halter kann mit einem manuell drehbaren Stellorgan verschoben werden.

Der normalerweise in axialer Richtung etwa 1,5 cm bis 2 cm lange Hals der Hülse und der auf ihn aufsteckbare Abschnitt des Mantels des Deckels haben ein gewisses Spiel und müssen auch ein solches haben. Wenn nämlich der Hals und der Deckelmantel satt mit ovalen Zylinderflächen aneinander anlägen, wären zum Aufstecken des Deckels auf die Hülse und zum Trennen des Deckels von der Hülse sehr grosse Reibungskräfte zu überwinden. Beim Aufstecken des Deckels wären zudem noch Kräfte erforderlich, um die beim Beginn des Aufsteckvorgangs im Behälter vorhandene Luft zu komprimieren. Falls der Luftdruck im Innern des Behälters nach dem Schliessen von diesem infolge von Lecks bis zum nächsten Entfernen des Deckels wieder auf die Grösse des Luftdrucks in der Umgebung absinkt, wäre beim Wegnehmen eines annähernd dicht schliessenden Deckels zudem noch Kraft aufzubringen, um während des ganzen Verschiebeweges des Deckels die im Behälter vorhandene Luft zu expandieren und den Druck unter den in der Umgebung herrschenden Luftdruck zu senken. Da der Deckel beim Aufstecken auf die Hülse und beim Wegnehmen von dieser manuell verschoben werden muss, dürfen die beim Aufstecken und Wegnehmen zu überwindenden Kräfte jedoch nicht allzu gross sein. Es wäre daher eben praktisch gar nicht möglich, einen ovalzylindrischen Hals und eine auf diesen aufsteckbaren Deckel satt passend und gasdicht schliessend auszubilden. Wenn die bekannten Spender Deodorants oder andere leichtflüchtige Produkte enthalten, können diese daher auch bei verschlossenen Behältern verdunsten und aus den Behältern ausströmen. Damit die Lecks zwischen den Hülsen und Deckeln nicht allzu gross sind, müssen die Hülsen und Deckel der bekannten Spender sehr präzis die vorgesehenen Abmessungen aufweisen. Die bekannten Spender haben daher die Nachteile, dass die Verbindung zwischen der Hülse und dem Deckel undicht ist und dass die Herstellung der Behälter verhältnismässig aufwendig sowie kostspielig ist. Zudem hat der Mantel des Deckels bei den bekannten Spendern in axialer Projektion ein wenig grössere Umrissabmessungen als der Mantel der Hülse, so dass der Deckel bei geschlossenem Behälter ein wenig von der Achse weg über die Hülse hinausragt, was zum Teil als störend und unästhetisch empfunden wird.

Der Erfindung liegt daher die Aufgabe zugrunde, einen Spender zum Spenden eines Gutes, beispielsweise eines stiftförmigen Deodorants, zu schaffen, der Nachteile der bekannten Spender behebt und insbesondere ausgehend von der US-A-2 818 167 ermöglicht, ästhetisch ansprechende, zur Achse der Hülse nicht-rotationssymmetrische Umrissformen der Hülse und des Deckels sowie bei geringen Fabrikationskosten eine auch für ein leichtflüchtiges gut ausreichend dichte Verbindung des Deckels mit der Hülse zu erzielen.

Diese Aufgabe wird durch einen Spender gelöst, der erfindungsgemäss die Merkmale des Anspruchs 1 aufweist. Vorteilhafte Ausgestaltungen des Spenders gehen aus den abhängigen Ansprüchen hervor.

Die Hülse und der Deckel sind nicht rotationssymmetrisch zu ihrer gemeinsamen Achse und haben in axialer Projektion - d.h. in einem zur Achse rechtswinkligen Schnitt - Umrissformen oder - kurz gesagt - Umrisse, die vorzugsweise länglich und symmetrisch zu zwei in der Projektions- oder Schnittebene liegenden, einander rechtwinklig kreuzenden, verschieden langen Achsen sind. Die genannten Umrissformen können zum Beispiel entlang ihrem ganzen Umfang stetig gekrümmt und etwa elliptisch oder oval sein. Die genannten Umrissformen der Hülse und des Deckels können aber auch flach oder abgeflacht sein. Unter einer flachen oder abgeflachten Umrissform wird hierbei eine Umrissform verstanden, deren Umrisslinie zwei sich gegenüberstehende, gerade, zu einander parallele, und in der Längsrichtung der länglichen Umrissform verlaufende Teile hat, deren Enden paarweise durch stetig oder unstetig an sie anschliessende Bögen miteinander verbunden sind. Eine flache Umrissform kann also etwa aus einem Rechteck oder einer Ellipse gebildet werden, indem die beiden kürzeren Rechteckseiten durch Bögen oder die beiden Ellipsen-Nebenscheitelbereiche - d.h. die Bereiche in der Umgebung der weniger stark gekrümmten Scheitel - durch gerade Linien ersetzt werden. Die Umrissform kann jedoch auch aus einer Ellipse oder einem Oval bestehen deren bzw. dessen Hauptscheitelbereiche durch gerade Linien ersetzt sind. Ferner können die Umrisse in der besagten Projektion durch Polygone mit einer geraden Anzahl Seiten - zum Beispiel durch Vier- oder Sechs- oder Achtecke - gebildet sein, wobei aber die Ecken vorzugsweise durch abgerundete Übergänge ersetzt und die Polygone vorzugsweise "flachgedrückt" sind, so dass sie wie eine Ellipse eine längere und eine kürzere Achse haben.

Die Hülse hat vorzugsweise einen bei entferntem Deckel am deckelseitigen Ende offenen Hülsenmantel und einen diesen an dessen dem Deckel abgewandten Ende abschliessenden Hülsenboden, in dem das Verstellorgan vorzugsweise drehbar gelagert ist und der vorzugsweise mit einem Füll-Loch versehen ist, das beim fertigen, ein Gut enthaltenden Spender mit einem Verschlusselement verschlossen ist. Der Deckel hat vorzugsweise einen Deckelmantel, der bei geschlossenem Spender mehr oder weniger weit über das obere Ende des Hülsenmantels hinausragen oder aber praktisch nur aus dem auf dem Hülsenmantel steckenden Teil des Deckels bestehen kann. Insbesondere im letzteren Fall kann die axiale Abmessung des Deckelmantels wesentlich kleiner sein als die rechtwinklig zur Achse der Hülse und des Deckels gemessene Abmessungen des Deckels, so dass der Deckelmantel also unter Umständen nur aus einem kurzen Ansatz oder Kragen besteht. Der bei geschlossenem Spender auf dem Hülsenmantel steckende Teil des Deckelmantels kann sich mindestens im wesentlichen, d.h. zum Beispiel abgesehen von einem in im allgemeinen axialer Richtung in eine ringförmige Haltenut eingreifenden Halteabschnitt, auf der Aussenseite des Hülsenmantels befinden. Der Hülsenmantel ist vorzugsweise im allgemeinen - d.h. abgesehen von allenfalls bei seinem den Deckel haltenden, oberen Endabschnitt vorhandenen Kehlen, Abstufungen, Anschrägungen, Nuten und/oder dergleichen - zur Achse des Behälters parallel und hat dementsprechend vorzugsweise zylindrische oder prismatische oder gemischt zylindrisch/prismatische Innen- und Aussenflächen mit je einer der vorgängig beschriebenen Umrissformen. Der Deckelmantel ist vorzugsweise ebenfalls mindestens zum Teil - nämlich zum Beispiel abgesehen von einem bei seinem oberen Ende nach innen abgerundeten Übergangsabschnitt und abgesehen von allenfalls bei seinem unteren auf der Hülse steckenden Randabschnitt vorhandenen Kehlen, Abstufungen, Vorsprüngen und/oder dergleichen - zur Achse der Hülse und des Deckels parallel. Der Hülsenmantel und der Deckelmantel haben in axialer Projektion - d.h. in einem zur gemeinsamen Achse rechtwinklingen Schnitt - vorzugsweise gleiche Umrissformen und gleiche Umrissabmessungen. Die bei auf die Hülse aufgestecktem Deckel sichtbaren Aussenflächenabschnitte der beiden Mäntel können dann mindestens in den Bereichen von ihren einander zugewandten Rändern miteinander fluchten.

Der Erfindungsgegenstand wird nachfolgend anhand in der Zeichnung dargestellter Ausführungsbeispiele erläutert. In der Zeichnung zeigt
die Figur 1 eine Schrägansicht eines Deodorant-Spenders,
die Figur 2 eine teils in Axialschnitt und teils in Ansicht gezeichnete Darstellung des in der Figur 1 ersichtlichen Spenders,
die Figur 3 einen in der Figur 2 mit III bezeichneten Ausschnitt aus dieser in grösserem Massstab,
die Figur 4 einen der Figur 3 entsprechenden Ausschnitt aus einer Variante des Spenders mit anders ausgebildeten Rastmitteln,
die Figur 5 einen Ausschnitt aus einer anderen Variante des Spenders mit einer andern Dichtung und
die Figur 6 eine Ansicht eines Teils des Deckels einer andern Spender-Variante, wobei der Rastabschnitt des Deckels mit Einschnitten versehen ist.

Der in den Figuren 1 und 2 ersichtliche Spender 1 dient zum Spenden eines nicht gezeichneten, stiftförmigen Deodorants. Der Spender 1 weist einen Behälter 3 mit einer Hülse 5 und einem Deckel 7 und einer für die beiden letzteren gemeinsamen Achse 9 auf. Der Behälter 3 hat in einer zur letzteren parallelen Projektion eine beispielsweise elliptische oder ovale Umrissform. Die Hülse 5 hat einen im allgemeinen zur Achse 9 parallelen Hülsenmantel 5a, der am unteren Ende durch einen mit ihm zusammen aus einem einstückigen Körper bestehenden Hülsenboden 5b abgeschlossen ist. Der Deckel 7 hat einen im allgemeinen zur Achse 9 parallelen Deckelmantel 7a, der am oberen Ende über einen gebogenen Übergangsabschnitt mit einer mit ihm zusammen aus einem einstückigen Körper bestehenden, lochfreien und ihn abschliessenden Decke 7b verbunden ist.

Der an den Hülsenboden 5b anschliessende Hauptabschnitt 5c des Hülsenmantels 5a hat in der Richtung der Achse 9 gerade und glatte Innen- und Aussenflächen. Wie es besonders deutlich in der Figur 3 ersichtlich ist, hat der an den Hauptabschnitt 5c anschliessende, deckelseitige Endabschnitt des Hülsenmantels auf der Aussenseite eine ringförmige Kehle. Der von dieser umschlossene Hals des Hülsenmantels ist enger und dünnwandiger als der Hauptabschnitt 5c, dient als Rastabschnitt 5d und hat auf seiner zum grössten Teil zur Achse 9 parallelen und also elliptisch- oder oval-zylindrischen Aussenfläche eine ihn und die Achse 9 ringförmig umschliessende Rastnut 5e. Der Hülsenmantel 5a hat bei der Verbindung des Hauptabschnitts 5c mit dem Rastabschnitt 5d aussen eine abgesehen von einem abgerundeten Übergang radiale Schulterfläche 5f und innerhalb von dieser eine im allgemeinen axiale, ringförmige Haltenut 5g, deren innere Begrenzungsfläche zur Achse 9 parallel wie also elliptisch- oder oval-zylindrisch ist und glatt an die Aussenfläche des Rastabschnitts 5d anschliesst, d.h. mit dieser fluchtet oder zusammenfällt. Die äussere Begrenzungsfläche der Haltenut 5g ist zum Beispiel in deren unterem Teil zur Achse 9 des Behälters 3 parallel und in Mündungsbereich der Haltenut 5g von deren Grund weg konisch nach aussen geneigt. Die Haltenut 5g ist also gegen die deckelseitige Stirnseite des Hülsenmantels 5a hin offen und hat in ihrem Mündungsbereich eine Erweiterung. Der Hülsenmantel 5a hat auf der Aussenseite beim oberen Ende des Rastabschnitts 5d nochmals eine ringförmige Kehle 5h. Der von dieser umschlossene, verengte Randabschnitt 5i ist zum Beispiel in seinem unteren Teil durch zur Achse 9 des Behälters 3 parallele Innen- und Aussenflächenabschnitte und in seinem obern Teil durch gegeneinander geneigte Innen- und Aussenflächenabschnitte begrenzt, so dass sich sein oberer Teil zu seinem stirnseitigen Rand 5k hin verjüngt.

Der Deckelmantel 7a hat in seinem oberen Teil einen durch einen abgerundeten Übergangsabschnitt mit der Decke 7b verbundenen, innen und aussen durch eine zur Achse 9 parallele Fläche begrenzten Abschnitt 7c. Der untere freie Endabschnitt des Deckelmantels 7a ist auf der Innenseite mit einer ringförmigen Kehle versehen, welche die innere Begrenzung eines Rastabschnitts 7d bildet. Dessen Innenfläche ist im allgemeinen zur Achse 9 parallel und also elliptisch- oder oval-zylindrisch hat jedoch einen gegen die Achse 9 vorstehenden und die Rastnut 5e eingreifenden Rastvorsprung 7e. Dieser besteht zum Beispiel aus einer den Hülsenmantel 5a und die Achse vollständig sowie unterbruchslos umschliessenden Rippe. Der Rastvorsprung 7e hintergreift bei geschlossenem Behälter 3 den zwischen der Rastnut 5e und der oberen Kehle 5h des Hülsenmantels 5a vorhandenen Abschnitt von diesem. Der letztgenannte Abschnitt des Hülsenmantels hintergreift umgekehrt den Rastvorsprung 7e des Deckelmantels 7a. Die Rastnut 5e erweitert sich von ihrem Grund zu ihrer Mündung hin und ist im in der Figur 3 gezeichneten Axialschnitt durch eine stetig gebogene Fläche begrenzt. Der Rastvorsprung 7e hat eine zur Rastnut 5e ungefähr komplementäre Form. Die einander gegenseitig hintergreifenden Abschnitte des Hülsen- und Deckelmantels liegen mit Flächen an einander an, die mit der Achse 9 des Behälters einen höchstens 45° betragenden Winkel bilden. Der Deckelmantel 7a hat am oberen Ende seines Rastabschnitts 7d eine seine erwähnte Kehle oben begrenzende Schulterfläche 7f, die mit der Achse 9 einen Winkel bildet. Die Schulterfläche 7f ist nämlich mindestens ungefähr und beispielsweise genau rechtwinklig sowie radial zur Achse 9. Der Deckelmantel 7a ist bei seinem unteren, freien Endabschnitt auf der Aussenseite mit einer ringförmigen Kehle versehen, so dass er dort einen hals- oder ringflansch-oder kragenartigen, im allgemeinen axial nach unten ragenden Halteabschnitt 7g hat, der in radialer Richtung mindestens annähernd spielfrei in die Haltenut 5g eingreift. Der Hülsenmantel 5a und der Deckelmantel 7a stossen bei der Schulterfläche 5f mindestens annähernd an einander an und haben dort Aussenflächen, die miteinander fluchten und also abgesehen von kleinen Abrundungen bei der Stossstelle und abgesehen von einem dort allenfalls vorhandenen, schmalen Spalt glatt und stufenlos aneinander anschliessen.

Der Hülsenmantel 5a und der Deckelmantel 7a sind insbesondere im Bereich ihrer eine verhältnismässig geringe Wandstärke aufweisenden Rastabschnitte 5d bzw. 7d ein wenig elastisch biegbar und federnd. Die beiden Rastabschnitte 5d, 7d und deren Rastnut 5e bzw. Rastvorsprung 7e bilden zusammen in einander einrastbare und wieder ausrastbare Rastmittel 5d, 5e, 7d, 7e. Beim Ein- oder Ausrasten wird mindestens einer der beiden Rastabschnitte 5d, 7d, nämlich mindestens der zum Deckel 7 gehörende Rastabschnitt 7d elastisch deformiert, und zwar gespreizt und nach aussen gebogen. Der Rastabschnitt 5d der Hülse 7 hat gemäss der Figur 3 eine etwas grössere Wandstärke als der Rastabschnitt 7d. Zudem enthält die Hülse 7 bei der Benutzung des Spenders 1 ein den Hülsenmantel abstützendes, mehr oder weniger festes Deodorant. Der Rastabschnitt 5d der Hülse 5 ist also steifer als der Rastabschnitt 7d des Deckels 7, kann aber bei den Ein- und Ausrastvorgängen eventuell auch ein wenig deformiert werden. Zum Schliessen des Behälters 3 und Einrasten der Rastmittel braucht man lediglich den Deckel 7 parallel zur Achse 9 abwärts auf die Hülse 5 aufzustecken. Zum Öffnen des Behälters 3 und Ausrasten der Rastmittel kann man den Deckel 7 von der Hülse 5 weg nach oben ziehen. Da sich die Rastnut 5e nahe beim oberen freien Rand 5k und insbesondere sehr nahe bei der Kehle 5h befindet, kann man den Deckel 7 beim Schliessen und vor allem beim Öffnen des Behälters zur Erleichterung des Ein- bzw. Ausrastvorgangs zudem eventuell ein wenig um eine zur Achse 9 rechtwinklige Achse kippen. Die Rastmittel 5d, 5e, 7d, 7e sichern also im eingerasteten Zustand den Deckel 7 gegen von selbst erfolgende, vom Hülsenboden weggerichtete Verschiebungen und gegen eine von selbst erfolgende Trennung von der Hülse. Die Rastmittel sind jedoch derart ausgebildet, dass eine Person die Rastmittel leicht ausrasten kann, indem sie eine vom Hülsenboden weggerichtete Verschiebekraft mit einem gewissen Mindestwert und/oder eine ein Kippmoment mit einem gewissen Mindestwert ergebende Kippkraft auf den Deckel ausübt.

Die Decke 7b des Deckels 7 ist auf der untern Seite mit zwei nach unten ragenden Ringflanschen 7h versehen, die zusammen eine Ringnut begrenzen. Eine im Innern des Deckels 7 angeordnete, einstückige Dichtung 11 hat eine die Öffnung des Hülsenmantels 5a abdeckende Kappe 11a und einen von dieser weg nach oben zwischen die beiden Ringflansche 7h hineinragenden Ringflansch 11b. Die Ringflansche 7h, 11b bilden zusammen Befestigungsmittel, mit denen die Dichtung 11 am Deckel 7 befestigt ist. Die Kappe 11a der Dichtung hat einen zentralen, ebenen Hauptabschnitt, der beim Kappenrand über einen gebogenen Übergangsabschnitt mit einem besonders deutlich in der Figur 3 ersichtlichen Ringabschnitt 11c zusammenhängt. Dieser übergreift den Rand 5k des Hülsenmantels 5a, ragt vom gebogenen Übergangsabschnitt der Kappe 11a weg nach aussen in die auf der Innenseite des Deckelmantels 7a vorhandenen Kehle hinein und liegt dort sowohl an der axialen Innenfläche des Deckelmantel-Rastabschnitts 7d als auch an der Schulterfläche 7f an. Die Dichtung 11 hat zwei von Ringabschnitt 11c weg in mehr oder weniger axialer Richtung nach unten ragende Dichtungsabschnitte, die je aus einer Dichtungslippe 11d bzw. 11e bestehen. Die innere Dichtungslippe 11d greift an der Innenfläche des Hülsenmantels 5a an, und zwar am geneigten Innenflächenabschnitt des Hülsenmantel-Randabschnitts 5c. Die äussere Dichtungslippe 11e ragt in den zwischen der Kehle 5h des Hülsenmantels 5a und der Innenfläche des Deckelmantel-Rastabschnitts 7d vorhandenen, ringspaltförmigen Hohlraum hinein. Die Lippe 11e bildet im Axialschnitt einen Winkel oder Bogen und hat oben einen vom Ringabschnitt 11c weg geneigt nach aussen ragenden Abschnitt und einen von dessen unterem Ende weg geneigt nach innen ragenden Abschnitt. Die Lippe 11e liegt bei ihrem unteren, freien Ende an der Aussenfläche des Hülsenmantel-Randabschnitts 5i an. Die Lippe 11e liegt ferner bei ihrem Scheitel und also zwischen ihren beiden Enden an der Innenfläche des Deckelmantel-Rastabschnitts 7d an. Die Dichtungslippe 11e berührt also den Hülsen- und den Deckelmantel bei Berührungsstellen, die in axialer Richtung gegeneinander versetzt sind. Die beiden Dichtungslippen 11d, 11e sind elastisch biegbar und derart vorgespannt, dass sie mit einer durch die Vorspannung erzeugten Druckkraft federnd an den genannten Flächen des Hülsen- und Deckelmantels angreifen. Zudem drückt auch der Deckelmantel-Rastabschnitt 7d die Lippe 11e gegen den Hülsenmantel-Randabschnitt 5i. Wie bereits erwähnt ist der Hülsenmantel 5a sowie der Deckelmantel 7a und vor allem der Rastabschnitt 7d des letzteren elastisch biegbar. Durch den in die Haltenut 5g des Hülsenmantels 5a eingreifenden Halteabschnitt 7g des Deckelmantels 7a wird trotz dieser Biegbarkeit sichergestellt, dass die von der äusseren Dichtungslippe 11e erzeugte, radial gerichtete Druckkraft den Deckelmantel 7a und den Hülsenmantel 5a nicht oder höchstens sehr wenig von einander wegdrücken und wegbiegen kann. Dies wiederum gewährleistet, dass die Lippe 11e den Innenraum des Behälters 3, wenn dieser geschlossen ist, mindestens annähernd oder sogar vollkommen gasdicht gegen die Umgebung abdichtet. Der in die Haltenut 5g eingreifende Halteabschnitt 7g verhindert selbstverständlich auch, dass die von der Lippe 11e erzeugte, radiale Druckkraft den Rastvorsprung 7e aus der Rastnut 5e ausrastet. Die innere Dichtungslippe 11d trägt ebenfalls zum gasdichten Abdichten des Behälter-Innenraums bei, hat jedoch vor allem eine andere, noch erläuterte Funktion. Zudem kann eventuell noch der Ringabschnitt 11c der Dichtung 11 auf dem Rand 5k des Hülsenmantels 5a aufliegen und noch zur Abdichtung beitragen. Im übrigen gewährleistet die Ausbildung des Hülsenmantel-Randabschnitts 5i und der Lippen 11d, 11e, dass die beim Öffnen und Schliessen des Behälters 3 stattfindenden Verschiebungen des Deckels 7 höchstens eine geringe Reibung verursachen.

Der zentrale Abschnitt des Hülsenbodens 5b ist mit einem zur Achse 9 koaxialen, durchgehenden Loch 5m versehen, in dem ein Verstellorgan 13 drehbar und axial unverschiebbar gelagert ist. Das Verstellorgan 13 hat einen beim untern Ende der Hülse 5 angeordneten, bei zwei sich gegenüberstehenden, seitlichen Ausnehmungen der Hülse 5 ein wenig aus dieser herausragenden, manuell drehbaren Drehknopf 13a und eine sich im Innenraum der Hülse 5 befindende Gewindespindel 13b. Die Durchführung des Verstellorgans 13 durch das Loch 5m ist mit Dichtungsmitteln abgedichtet, die zum Beispiel aus einer separaten, ringscheibenförmigen Dichtung 15 bestehen, jedoch auch durch an das Verstellorgan angeformte Lippen gebildet sein könnten. Der Hülsenboden 5b ist noch mit einem exzentrischen, durchgehenden Füll-Loch 5n versehen, das beim fertigen und gefüllten Spender 1 mit einem zum Beispiel stopfenförmigen, eingerasteten Verschlusselement 17 dicht verschlossen ist. Im Innenraum der Hülse 5 ist ein kolbenartiger, zum Halten und Verschieben des nicht gezeichneten Deodorants dienender Halter 19 verschiebbar geführt. Dieser hat im Zentrum einen hülsenförmigen Ansatz mit einer von der Gewindespindel 13b durchdrungenen Gewindebohrung 19a und mindestens ein exzentrisches Loch 19b, wobei zum Beispiel mindestens zwei symmetrisch zur Achse 9 angeordnete Löcher 19b vorhanden sind und wobei zum Beispiel das bzw. ein Loch 19b ungefähr mit dem Füll-Loch 5n des Hülsenbodens 5b fluchtet.

Die Hülse 5, der Deckel 7 und die Dichtung 11 bestehen aus thermoplastischen, spritzgiessbaren Kunststoffen. Die Hülse 5 und der Deckel 7 bestehen zum Beispiel aus Polypropylen oder Polystyrol oder einem Copolymerisat von einem dieser Kunststoffe. Die Dichtung 11 besteht vorzugsweise aus einem Kunststoff, der einen kleineren Elastizitätsmodul hat als die die Hülse und den Deckel bildenden Kunststoffe und weicher ist als diese. Die Dichtung 11 kann zum Beispiel aus einem weichen, eine niedrige bis mittlere Dichte aufweisenden Polyäthylen oder einem Polyäthylen-Copolymerisat bestehen. Die übrigen Teile des Spenders bestehen - selbstverständlich mit Ausnahme des Deodorants und eventuell der Dichtung 15 - ebenfalls aus einem thermoplastischen, spritzgiessbaren Kunststoff.

Die Hülse 5, der Deckel 7, die Dichtung 11, das Verstellorgan 13, der Halter 19 und eventuell auch die Dichtung 15 werden durch Spritzgiessen hergestellt. Nach der Herstellung der verschiedenen Teile des Spenders 1 werden diese vor dem Einfüllen des Deodorants - mit Ausnahme des Verschlusselements 17 - gemäss der Figur 2 zusammengebaut. Das Zusammenbauen kann mindestens im wesentlichen oder vollständig maschinell geschehen. Zum Einfüllen des Deodorants wird der geschlossene Behälter 3 mit dem Deckel 7 nach unten angeordnet und ein Füllstutzen einer Füllvorrichtung durch das Füll-Loch 5n hindurch beispielsweise bis zum sich in der Figur 2 oberhalb des Füll-Lochs 5n befindenden Loch 19b des Halters 19 in den Behälter 3 eingeführt. Danach wird zum Beispiel durch Erwärmen und/oder in anderer Weise fliessfähig gemachtes Deodorant-Gut oder -Material durch das mindestens eine Loch 19b des Halters 19 hindurch in den zwischen dem Halter 19 und der Dichtung 11 vorhandenen Bereich des Behälter-Innenraums eingeleitet, bis dieser Innenraumbereich mit Deodorant-Gut gefüllt ist. Die unter Vorspannung an der Innenfläche des Hülsenmantel-Randabschnittes 5i anliegende und zusätzlich durch das Deodorant-Gut gegen diesen gedrückte, innere Dichtungslippe 11d verhindert während des Füllvorgangs, dass Deodorant-Material auf die Aussenseite des Hülsenmantels 5a fliesst. Wenn das Einfüllen des Deodorant-Guts beendet ist, wird der Füllstutzen aus dem Behälter 3 herausgezogen und das Füll-Loch 5n mit dem Verschlusselement 17 verschlossen. Nach dem Erstarren des Deodorant-Guts zu einem festen oder halbfesten Stift ist der Spender gebrauchsbereit.

Der Spender 1 kann kostengünstig hergestellt, zusammengebaut und gefüllt werden. Nach dem Einfüllen und Erstarren des Deodorants gewährleistet die Dichtung 11, dass bei geschlossenem Behälter 3 kein oder mindestens praktisch kein in diesem verdunstetes und/oder verdampftes Deodorant-Gut zwischen der Hülse 5 und dem Deckel 7 hindurch aus dem Behälter in die Umgebung entweichen kann.

Der Spender 101, von dem in der Figur 4 ein Ausschnitt ersichtlich ist, weist einen Behälter 103 mit einer Hülse 105, einem Deckel 107 und einer Dichtung 111 auf. Die Hülse 105 und der Deckel 107 haben einen Hülsenmantel 105a bzw. einen Deckelmantel 107a. Der Rastabschnitt 105d des Hülsenmantels bildet bei dieser Spender-Variante die äussere Begrenzung der ringförmigen Haltenut 105g und hat zwischen dem Grund sowie der Mündung der Haltenut einen gegen die nicht gezeichnete Achse des Behälters vorstehenden Rastvorsprung 105e. Der bei geschlossenem Behälter in die Haltenut 105g hineinragende, Halteabschnitt 107g des Deckelmantels 107a bildet auch dessen Rastabschnitt 107d und hat einen nach aussen ragenden Rastvorsprung 107e. Die Rastabschnitte 105d, 107d und ihre bei geschlossenem Behälter einander gegenseitig hintergreifenden Rastvorspünge 105e, 107e bilden zusammen die Rastmittel 105d, 105e, 107d, 107e. Die Dichtung 111 ist gleich oder ähnlich wie die Dichtung 11 ausgebildet und auch die übrigen Teile des Spenders 101 sind gleich oder ähnlich wie beim Spender 1 ausgebildet.

In der Figur 5 ist ein Teil eines Spenders 201 mit einem Behälter 203 ersichtlich, der eine Hülse 205 mit einem Hülsenmantel 205a sowie einen Deckel 207 mit einem Deckelmantel 207a und einer Dichtung 211 aufweist. Der Spender 201 unterscheidet sich vom Spender 1 dadurch, dass die Kehle 205h und der Randabschnitt 205i des Hülsenmantels 205a sowie die äussere Dichtungslippe 211e in axialer Richtung länger sind als die entsprechenden, um 200 kleinere Bezugszeichen aufweisenden Teile des Spenders 1. Zudem ist die Dichtungslippe 211e derart zickzack- oder wellenförmig ausgebildet, dass sie bei zwei Berührungsstellen an der Aussenfläche des Hülsenmantel-Randabschnitts 205i und auch bei zwei Berührungsstellen, nämlich bei zwei Scheiteln der Zickzack- oder Wellenlinie, an der Innenfläche des Deckelmantels 207a anliegt, wobei die genannten Berührungsstellen alle in axialer Richtung gegeneinander versetzt sind. Die in der Figur 5 nicht ersichtlichen Rastmittel können zum Beispiel gleich oder ähnlich wie beim Spender 1 oder gleich oder ähnlich wie beim Spender 101 ausgebildet sein. Die restlichen Teile des Spenders 201 können ebenfalls gleich oder ähnlich wie beim Spender 101 ausgebildet sein.

Der zum Teil in der Figur 6 ersichtliche, zum Verschliessen der nicht gezeichneten Hülse eines Spenders dienende Deckel 307 ist weitgehend ähnlich wie der Deckel 107 ausgebildet, unterscheidet sich von diesem aber dadurch, dass der Rastabschnitt 307d des Deckelmantels 307a durch von dessen unterem, freien Rand her eingeschnittene, über den Umfang verteilte Einschnitte 307p in lappen- oder zungenförmige Teilabschnitte unterteilt ist. Die Einschnitte 307p erstrecken sich bis in die Nähe der Stelle, bei welcher sich bei geschlossenem Behälter die Mündung der Haltenut befindet. Dementsprechend sind anstelle eines ringförmigen, unterbruchslos zusammenhängenden Rastvorsprungs 107e mehrere um die Achse 309 des Deckels herum verteilte Rastvorsprünge 307e vorhanden.

Die Spender können noch in anderer Weise geändert werden. Zum Beispiel könnte man den Rastvorsprung 7e des Spenders 1 durch axiale Schlitze in mehrere entlang dem Deckelumfang verteilte Rastvorsprünge unterteilen oder den Deckelmantel 7a mit Einschnitten versehen, die sich von dessen unterem Rand bis etwa in die Nähe der Stelle erstrecken, in der sich der untere Rand der äusseren Dichtungslippe 11e befindet.

## Patentansprüche

1. Spender zum Spenden eines Gutes, insbesondere eines stiftförmigen Gutes, beispielsweise eines leichtflüchtigen Deodorants, mit einer Hülse (5, 105, 205), einem diese an einem Ende vollständig abschliessenden, wegnehmbaren Deckel (7, 107, 207, 307), einer die Verbindung der Hülse (5, 105, 205) mit dem auf dieser angeordneten Deckel (7, 107, 207, 307) abdichtenden Dichtung (11, 111, 211) und einem in der Hülse (5, 105, 205) entlang von deren Achse (9, 309) verschiebbaren, zum Halten des Gutes dienenden Halter (19), wobei die Hülse (5, 105, 205) einen Hülsenmantel (5a, 105a, 205a) und der Deckel (7, 107, 207, 307) einen Deckelmantel (7a, 107a, 207a, 307a) hat, dadurch gekennzeichnet, dass die Hülse (5, 105, 205) und der Deckel (7, 107, 207, 307) zur Achse (9, 309) nicht-rotationssymmetrische Umrissformen haben, dass der Deckel (7, 107, 207, 307) auf die Hülse (5, 105, 205) aufgesteckt ist, dass die Dichtung (11, 111, 211) fest mit dem Deckel (7, 107, 207, 307) verbunden ist und eine federnd an der Aussenfläche des Hülsenmantels (5a, 105a, 205a) angreifende, sich mindestens zum Teil zwischen dieser und der Innenfläche des Deckelmantels (7a, 107a, 207a, 307a) befindende Lippe (11e, 211e) besitzt und dass der Hülsenmantel (5a, 105a, 205a) eine gegen seine deckelseitige Stirnseite offene, ringförmige Haltenut (5g, 105g) hat, in die der Deckelmantel (7a, 107a, 207a, 307a) eingreift.

2. Spender nach Anspruch 1, dadurch gekennzeichnet, dass der Hülsenmantel (5a, 105a, 205a) einen Hauptabschnitt (5c) und am deckelseitigen Ende auf der Aussenseite eine durch eine Schulterfläche (5f) gegen den Hauptabschnitt (5c) abgegrenzte Kehle hat, dass die Haltenut (5g, 105g) bei der Schulterfläche (5f) in die Kehle mündet und dass der Deckelmantel (7a, 107a, 207a, 307a) die Kehle umschliesst und mit einem seinen freien Rand bildenden Abschnitt (7g, 107g) in die Haltenut (5g, 105g) hineinragt.

3. Spender nach Anspruch 2, dadurch gekennzeichnet, dass der Hauptabschnitt (5c) des Hülsenmantels (5a, 105a, 205a) und ein Abschnitt (7c) des Deckelmantels (7a, 107a, 207a, 307a) Aussenflächen aufweisen, die in axialer Projektion gleiche Umrissformen sowie gleiche Umrissabmessungen haben und bei der Schulterfläche (5f) des Hülsenmantels (5a, 105a, 205a) miteinander fluchten.

4. Spender nach einem der Ansprüche 1 bis 3, dadurch gekennzeichnet, dass die Hülse (5, 105, 205) und die Deckel (7, 107, 207, 307) miteinander verrastet sind.

5. Spender nach Anspruch 4, dadurch gekennzeichnet, dass die Hülse (5, 105, 205) einen mit ihrem restlichen Teil zusammen aus einem einstückigen Körper bestehenden Rastabschnitt (5d, 105d) und der Deckel (7, 107, 207, 307) einen mit seinem restlichen Teil zusammen aus einem einstückigen Körper bestehenden Rastabschnitt (7d, 107d, 307d) aufweist, dass die Rastabschnitte (5d, 7d, 105d, 107d, 307d) zwischen dem deckelseitigen Rand (5k) des Hülsenmantels (5a, 105a, 205a) und der Haltenut (5g, 105g) oder in dieser ineinander eingerastet sind und den Deckel (7, 107, 207, 307) gegen selbsttätige, axial von der Hülse (5, 105, 205) weg gerichtete Verschiebungen und ein Trennen von dieser sichern, aber durch eine äussere manuell erzeugte, am Deckel (7, 107, 207, 307) angreifende, axial von der Hülse (5, 105, 205) weg gerichtete und/oder ein Kippmoment erzeugende Kraft ausrastbar sind.

6. Spender nach einem der Ansprüche 1 bis 5, dadurch gekennzeichnet, dass der Deckel (7, 107, 207, 307) eine mit dem Deckelmantel (7a, 107a, 207a, 307a) zusammen aus einem einstückigen Körper bestehende, lochfreie Decke (7b) besitzt und dass die Dichtung (11, 111, 211) an der Decke (7b) befestigt ist.

7. Spender nach einem der Ansprüche 1 bis 6, dadurch gekennzeichnet, dass die sich mindestens zum Teil zwischen dem Hülsenmantel (5a, 105a, 205a) und dem Deckelmantel (7a, 107a, 207a, 307a) befindende Dichtungslippe (11e, 211e) zwischen dem deckelseitigen Rand (5k) des Hülsenmantels (5a, 105a, 205a) und der Haltenut (5g, 105g) sowohl an der Aussenfläche des Hülsenmantels (5a, 105a, 205a) als auch an der Innenfläche des Deckelmantels (7a, 107a, 207a, 307a) angreift.

8. Spender nach Anspruch 7, dadurch gekennzeichnet, dass die sich mindestens zum Teil zwischen dem Hülsenmantel (5a, 105a, 205a) und dem Deckelmantel (7a, 107a, 207a, 307a) befindende Dichtungslippe (11e, 211e) im Axialschnitt derart winkel- und/oder bogenförmig oder zickzack- oder wellenförmig ist, dass sie bei axial gegeneinander versetzten Berührungsstellen an den beiden Mänteln (5a, 7a, 105a, 107a, 205a, 207a, 307a) angreift.

9. Spender nach einem der Ansprüche 1 bis 8, dadurch gekennzeichnet, dass die Dichtung (11, 111, 211) noch eine an der Innenfläche des Hülsenmantels (5a, 105a, 205a) anliegende Dichtungslippe (11d, 11e, 211e) hat und den in den Deckel (7, 107, 207, 307) hineinragenden Rand (5k) des Hülsenmantels (5a, 105a, 205a) zwischen den beiden Dichtungslippen (11d, 11e, 211e) übergreift.

10. Spender nach einem der Ansprüche 1 bis 9, dadurch gekennzeichnet, dass die Dichtung (11, 111, 211) eine die deckelseitige Öffnung des Hülsenmantels (5a, 105a, 205a) vollständig überdeckende Kappe (11a) hat und bei ihrem Aussenrand auf ihrer dem Hülsenmantel (5a, 105a, 205a) abgewandten Seite an einer Schulterfläche (7f) des Deckels (7, 107, 207, 307) anliegt, die mit der Achse (9, 309) einen Winkel bildet, wobei der letztere vorzugsweise ein mindestens ungefähr und beispielsweise genau rechter Winkel ist.

11. Spender nach einem der Ansprüche 1 bis 10, dadurch gekennzeichnet, dass die Hülse (5, 105, 205) und der Deckel (7, 107, 207, 307) je aus einem thermoplastischen Kunststoff bestehen und dass die Dichtung (11, 111, 211) aus einem thermoplastischen Kunststoff besteht, dessen Elastizitätsmodul kleiner ist als die Elastizitätsmoduln der die Hülse (5, 105, 205) und den Deckel (7, 107, 207, 307) bildenden Kunststoffe, wobei die letzteren zum Beispiel aus Polypropylen oder Polystyrol oder einem Copolymerisat dieser beiden Kunststoffe bestehen und wobei die Dichtung (11, 111, 211) zum Beispiel aus Polyäthylen oder einem Copolymerisat von diesem besteht.

12. Spender nach einem der Ansprüche 1 bis 11, dadurch gekennzeichnet, dass der Deckelmantel (7a, 107a, 207a, 307a) derart in die Haltenut (5g, 105g) eingreift, dass diese einen vom Hülsenmantel (5a, 105a, 205a) weg nach aussen gerichteten Wegdrücken und/oder Wegbiegen des Deckelmantels (7a, 107a, 207a, 307a) entgegenwirkt.

## Claims

1. Dispenser for dispensing of an item, in particular a pencil-shaped item, for example a highly volatile deodorant, with a sleeve (5, 105, 205), a removable lid (7, 107, 207, 307) closing this completely at one end, a seal (11, 111, 211) sealing the connection of the sleeve (5, 105, 205) with the lid (7, 107, 207, 307) arranged thereon and a holder (19), which serves to retain the item and is displaceable in the sleeve (5, 105, 205) along its axis (9, 309), wherein the sleeve (5, 105, 205) has a sleeve casing (5a, 105a, 205a) and the lid (7, 107, 207, 307) has a lid casing (7a, 107a, 207a, 307a), characterised thereby, that the sleeve (5, 105, 205) and the lid (7, 107, 207, 307) have rotationally asymmetrical outline shapes relative to the axis (9, 309), that the lid (7, 107, 207, 307) is plugged onto the sleeve (5, 105, 205), that the seal (11, 111, 211) is firmly connected with the lid (7, 107, 207, 307) and comprises a lip (11e, 211e), which engages resiliently at the outward surface of the sleeve casing (5a, 105a, 205a) and is disposed at least in part between this and the inward surface of the lid casing (7a, 107a, 207a, 307a) and that the sleeve casing (5a, 105a, 205a) has an annular retaining groove (5g, 105g), which is open towards its end face at the lid side and into which the lid casing (7a, 107a, 207a, 307a) engages.

2. Dispenser according to claim 1, characterised thereby, that the sleeve casing (5a, 105a, 205a) comprises a main portion (5c) and a throat bounded towards the main portion (5c) by a shoulder surface (5f) on the outward side at the end at the lid side, that the retaining groove (5g, 105g) opens into the throat at the shoulder surface (5f) and that the lid casing (7a, 107a, 207a, 307a) surrounds the throat and projects by a portion (7g, 107g), which forms its free rim, into the retaining groove (5g, 105g).

3. Dispenser according to claim 2, characterised thereby, that the main portion (5c) of the sleeve casing (5a, 105a, 205a) and a portion (7c) of the lid casing (7a, 107a, 207a, 307a) display outward surfaces which in axial projection have like outline shapes as well as equal outline dimensions and are in alignment one with the other at the shoulder surface (5f) of the sleeve casing (5a, 105a, 205a).

4. Dispenser according to one of the claims 1 to 3, characterised thereby, that the sleeve (5, 105, 205) and the lid (7, 107, 207, 307) are detented each with the other.

5. Dispenser according to claim 4, characterised thereby, that the sleeve (5, 105, 205) comprises a detent portion (5d, 105d) consisting together with its remaining part of an integral body and the lid (7, 107, 207, 307) comprises a detent portion (7d, 107d, 307d) consisting together with its remaining part of an integral body, that the detent portions (5d, 7d, 105d, 107d, 307d) are detented each into the other between the rim (5k) at the lid side of the sleeve casing (5a, 105a, 205a) and the retaining groove (5g, 105g) or into this and secure the lid (7, 107, 207, 307) against independent displacements directed axially away from the sleeve (5, 105, 205) and a separation therefrom, but are disengageable by an external, manually produced force which engages at the lid (7, 107, 207, 307), is directed axially away from the sleeve (5, 105, 205) and/or generates a tilting movement.

6. Dispenser according to one of the claims 1 to 5, characterised thereby, that the lid (7, 107, 207, 307) comprises an imperforate ceiling (7b) consisting together with the lid casing (7a, 107a, 207a, 307a) of an integral body and that the seal (11, 111, 211) is fastened at the ceiling (7b).

7. Dispenser according to one of the claims 1 to 6, characterised thereby, that the sealing lip (11e, 211e), which is disposed at least in part between the sleeve casing (5a, 105a, 205a) and the lid casing (7a, 107a, 207a, 307a), engages between the rim (5k) at the lid side of the sleeve casing (5a, 105a, 205a) and the retaining groove (5g, 105g) and at the outward surface of the sleeve casing (5a, 105a, 205a) as well as also at the inward surface of the lid casing (7a, 107a, 207a, 307a).

8. Dispenser according to claim 7, characterised thereby, that the sealing lip (11e, 211e), which is disposed at least in part between the sleeve casing (5a, 105a, 205a) and the lid casing (7a, 107a, 207a, 307a), is angular and/or arcuate or zigzag shape or wavy in axial section in such a manner that it engages at both the casings (5a, 7a, 105a, 107a, 205a, 207a, 307a) at contact points which are axially displaced one relative to the other.

9. Dispenser according to one of the claims 1 to 8, characterised thereby, that the seal (11, 111, 211) still has a sealing lip (11d, 11e, 211e) lying against the inward surface of the sleeve casing (5a, 105a, 205a) and engages over the rim (5k), which projects into the lid (7, 107, 207, 307), of the sleeve casing (5a, 105a, 205a) between both the sealing lips (11d, 11e, 211e).

10. Dispenser according to one of the claims 1 to 9, characterised thereby, that the seal (11, 111, 211) comprises a cap (11a), which completely covers the opening at the lid side of the sleeve casing (5a, 105a, 205a) and with the outer rim on its side remote from the sleeve casing (5a, 105a, 205a) lies against a shoulder surface (7f) of the lid (7, 107, 207, 307), which shoulder surface is at an angle to the axis (9, 309), wherein the angle is preferably at least approximately and for example exactly a right angle.

11. Dispenser according to one of the claims 1 to 10, characterised thereby, that the sleeve (5, 105, 205) and the lid (7, 107, 207, 307) each consist of a thermoplastic synthetic material and that the seal (11, 111, 211) consists of a thermoplastic synthetic material, the modulus of elasticity of which is smaller than the moduli of elasticity of the synthetic materials which form the sleeve (5, 105, 205) and the lid (7, 107, 207, 307) and consist for example of polypropylene or polystyrol or a copolymerisate of both these synthetic materials and wherein the seal (11, 111, 211) consists for example of polyethylene or a copolymerisate thereof.

12. Dispenser according to one of the claims 1 to 11, characterised thereby, that the lid casing (7a, 107a, 207a, 307a) engages into the retaining groove (5g, 105g) in such a manner that this counteracts a pressing and/or bending of the lid casing (7a, 107a, 207a, 307a) directed outwardly away from the sleeve casing (5a, 105a, 205a).

## Revendications

1. Distributeur pour la distribution d'une matière, en particulier d'une matière en forme de bâton, par exemple un déodorant volatil, comportant une douille (5, 105, 205), un couvercle démontable (7, 107, 207, 307) fermant complètement cette douille à une extrémité, une garniture d'étanchéité (11, 111, 211) fermant de manière étanche la jonction de la douille (5, 105, 205) avec le couvercle (7, 107, 207, 307) placé sur cette douille, et un support (19), servant au maintien de la matière, pouvant coulisser dans la douille (5, 105, 205) le long de son axe (9, 309), la douille (5, 105, 205) ayant une jupe de douille (5a, 105a, 205a) et le couvercle (7, 107, 207, 307) ayant une jupe de couvercle (7a, 107a, 207a, 307a), caractérisé par le fait que la douille (5, 105, 205) et le couvercle (7, 107, 207, 307) ont des formes de contour qui ne sont pas symétriques en rotation par rapport à l'axe (9, 309), que le couvercle (7, 107, 207, 307) est engagé sur la douille (5, 105, 205), que la garniture d'étanchéité (11, 111, 211) est fixée au couvercle (7, 107, 207, 307) et comporte une lèvre (11e, 211e) s'appuyant élastiquement contre la surface extérieure de la jupe de douille (5a, 105a, 205a), et se trouvant au moins en partie entre cette surface extérieure et la surface intérieure de la jupe de couvercle (7a, 107a, 207a, 307a) et par le fait que la jupe de douille (5a, 105a, 205a) comporte une rainure de retenue annulaire (5g, 105g) ouverte vers son extrémité frontale tournée vers le couvercle, rainure dans laquelle vient en prise la jupe de couvercle (7a, 107a, 207a, 307a).

2. Distributeur selon la revendication 1, caractérisé par le fait que la jupe de douille (5a, 105a, 205a) présente une section principale (5c) et une gorge limitée du côté extérieur, à son extrémité tournée vers le couvercle, par une surface d'épaulement (5f) vers la section principale (5c), par le fait que la rainure de retenue (5g, 105g) débouche dans la gorge au niveau de la surface d'épaulement (5f) et par le fait que la jupe de couvercle (7a, 107a, 207a, 307a) entoure la gorge et fait saillie dans la rainure de retenue (5g, 105g) par une section (7g, 107g) constituant son bord libre.

3. Distributeur selon la revendication 2, caractérisé par le fait que la section principale (5c) de la jupe de douille (5a, 105a, 205a) et une section (7c) de la jupe de couvercle (7a, 107a, 207a, 307a) comportent des surfaces extérieures qui, en projection axiale, ont des formes de contour identiques ainsi que des dimensions de contour identiques, et sont alignées l'une avec l'autre au niveau de la surface d'épaulement (5f) de la jupe de douille (5a, 105a, 205a).

4. Distributeur selon l'une des revendications 1 à 3, caractérisé par le fait que la douille (5, 105, 205) et le couvercle (7, 107, 207, 307) sont encliquetés l'un dans l'autre.

5. Distributeur selon la revendication 4, caractérisé par le fait que la douille (5, 105, 205) présente une section d'encliquetage (5d, 105d) se composant d'un corps en une seule pièce avec l'ensemble de sa partie restante et le couvercle (7, 107, 207, 307) présente une section d'encliquetage (7d, 107d, 307d) se composant d'un corps en une seule pièce avec l'ensemble de sa partie restante, par le fait que les sections d'encliquetage (5d, 7d, 105d, 107d, 307d) sont encliquetées l'une dans l'autre entre le bord (5k) de la jupe de douille (5a, 105a, 205a) tourné vers le couvercle et la rainure de retenue (5g, 105g), ou dans ses éléments, et garantissent le couvercle (7, 107, 207, 307) à l'encontre de déplacements spontanés, dirigés axialement dans le sens qui éloigne de la douille (5, 105, 205) et à l'encontre d'une séparation de celle-ci, mais peuvent être désencliquetées par une force extérieure produite manuellement s'exerçant sur le couvercle (7, 107, 207, 307) et dirigée axialement dans le sens qui éloigne de la douille (5, 105, 205) et/ou produisant un moment de basculement.

6. Distributeur selon l'une des revendications 1 à 5, caractérisé par le fait que le couvercle (7, 107, 207, 307) comporte un chapeau (7b) dépourvu de trous, se composant d'un corps d'une seule pièce avec la jupe de couvercle (7a, 107a, 207a, 307a) par le fait que la garniture d'étanchéité (11, 111, 211) est fixée au chapeau (7b).

7. Distributeur selon l'une des revendications 1 à 6, caractérisé par le fait que la lèvre d'étanchéité (11e, 211e) se trouvant au moins en partie entre la jupe de douille (5a, 105a, 205a) et la jupe de couvercle (7a, 107a, 207a, 307a) est en appui aussi bien contre la surface extérieure de la jupe de douille (5a, 105a, 205a) que contre la surface intérieure de la jupe de couvercle (7a, 107a, 207a, 307a), entre le bord (5k) de la jupe de douille (5a, 105a, 205a) tourné du côté du couvercle et la rainure de retenue (5g, 105g).

8. Distributeur selon la revendication 7, caractérisé par le fait que la lèvre d'étanchéité (11e, 221e) se trouvant au moins en partie entre la jupe de douille (5a, 105a, 205a) et la jupe de couvercle (7a, 107a, 207a, 307a) présente, en coupe axiale, une forme en angle - et/ou en arc ou en zig-zag - ou ondulée de telle sorte qu'elle vient en contact contre les deux jupes (5a, 7a, 105a, 107a, 205a, 207a, 307a) en des zones de contact décalées axialement l'une par rapport à l'autre.

9. Distributeur selon l'une des revendications 1 à 8, caractérisé par le fait que la garniture d'étanchéité (11, 111, 211) présente en outre une lèvre d'étanchéité (11d, 11e, 211e) s'appuyant contre la surface interne de la jupe de douille (5a, 105a, 205a) et vient coiffer entre les deux lèvres d'étanchéité (11d, 11e, 211e)) le bord (5k) de la jupe de douille (5a, 105a, 205a) faisant saillie dans le couvercle (7, 107, 207, 307).

10. Distributeur selon l'une des revendications 1 à 9, caractérisé par le fait que la garniture d'étanchéité (11, 111, 211) présente une coiffe (11a) recouvrant complètement l'ouverture tournée vers le couvercle de la jupe de douille (5a, 105a, 205a) et s'appuie par son bord extérieur sur son côté éloigné de la jupe de douille (5a, 105a, 205a) contre une surface d'épaulement (7f) du couvercle (7, 107, 207, 307), laquelle surface d'épaulement forme un angle avec l'axe (9, 309), cet angle étant avantageusement un angle au moins sensiblement droit et par exemple exactement droit.

11. Distributeur selon l'une des revendications 1 à 10, caractérisé par le fait que la douille (5, 105, 205) et le couvercle (7, 107, 207, 307) sont réalisés chacun en une matière thermoplastique et par le fait que la garniture d'étanchéité (11, 111, 211) est réalisée en une matière thermoplastique dont le module d'élasticité est plus petit que les modules d'élasticité des matières plastiques constituant la douille (5, 105, 205) et le couvercle (7, 107, 207, 307), ces dernières étant constituées par exemple par du propylène ou du polystyrène ou un copolymère de ces deux matières plastiques et la garniture d'étanchéité (11, 111, 211) étant réalisée par exemple en polyéthylène ou en un copolymère de celui-ci.

12. Distributeur selon l'une des revendications 1 à 11, caractérisé par le fait que la jupe de couvercle (7a, 107a, 207a, 307a) vient en prise dans la rainure de retenue (5g, 105g) d'une manière telle que celle-ci s'oppose à des pressions d'écartement et/ou des flexions d'écartement de la jupe de couvercle (7a, 107a, 207a, 307a) dirigées vers l'extérieur dans le sens qui éloigne de la jupe de douille (5a, 105a, 205a).
